# EUROPÄISCHE PATENTSCHRIFT

(11) **EP 0 263 996 B1**
(45) Veröffentlichungstag und Bekanntmachung des Hinweises auf die Patenterteilung: **04.03.1992**
(21) Anmeldenummer: 87113684.2
(22) Anmeldetag: 18.09.1987
(51) Int. Cl.: B01F 5/00

(54) **Mischtrichter**
Mixing hopper
Entonnoir de mélange

(30) Priorität: 17.10.1986 DE 3635326; 12.03.1987 DE 3707880
(43) Veröffentlichungstag der Anmeldung: 20.04.1988
(73) Patentinhaber: HOECHST AKTIENGESELLSCHAFT, 65926 Frankfurt am Main (DE)
(72) Erfinder: Drijver, Jan, Vlissingen (NL); Jelsma, Andries, Dr., Goes (NL)

(56) Entgegenhaltungen:
- FR-A- 1 005 450
- FR-A- 1 146 287
- FR-A- 1 450 789
- US-A- 1 947 851
- US-A- 3 246 883
- US-A- 3 960 175
- US-A- 4 125 331
- US-A- 4 125 334
- US-A- 4 218 012

## Beschreibung

Die vorliegende Erfindung betrifft einen Mischtrichter, welcher aus einem Trichteroberteil und einem Trichterhals besteht, wobei das Trichteroberteil aus je einem trapezförmigen, mit Abstand voneinander angeordneten äußeren Trichteroberteil und inneren Trichteroberteil unter Ausbildung eines Ringraumes aufgebaut ist und wobei der Trichterhals mit der Unterkante des äußeren Trichteroberteiles dichtschließend verbunden ist.

Zum Mischen von Pulvern mit Flüssigkeiten sind eine Reihe von Apparaten bekannt, beispielsweise aus der FR-A-1 450 789. Das Trichteroberteil des Wirbelansaugtrichters zum Verdüsen und Mischen gemäß diesem französischen Patent besteht aus einer trapezförmigen Leitung mit geneigt aufgeschweißten Windungen, welche in eine kegelstumpfförmige Muffe unter Ausbildung von spiralförmig verlaufenden Kanälen eingepaßt ist, während der Trichterhals stumpf an die Unterkante der Muffe angesetzt und mit ihr durch Verschweißen dichtschließend verbunden ist. Die Durchmesser der trapezförmigen Leitung und der Muffe an ihrer jeweiligen Unterkante sind dem Durchmesser des Trichterhalses etwa gleich.

Nachteilig ist bei diesen Apparaten, daß sie konstruktiv aufwendig und bei ihrem Betrieb infolge ihres komplexen Aufbaus störanfällig sind.

Es ist daher die Aufgabe der vorliegenden Erfindung, eine Mischeinrichtung für Flüssigkeiten und Pulver anzugeben, welche bei einfacher Konstruktion kontinuierlich und störungsfrei betreibbar ist. Das wird mit einem aus einem Trichteroberteil und einem Trichterhals bestehenden Mischtrichter erfindungsgemäß dadurch erreicht, daß die Oberkanten des äußeren Trichteroberteiles und des inneren Trichteroberteiles durch einen horizontal angeordneten Kreisring dichtschließend miteinander verbunden sind, daß die Durchmesser des äußeren Trichteroberteiles und des inneren Trichteroberteiles an den Unterkanten großer sind als der Durchmesser des Trichterhalses, daß das äußere Trichteroberteil in seinem oberen Bereich von einem Eintrittsrohr zur Beaufschlagung mit Flüssigkeit tangential durchdrungen ist und daß die Verbindung zwischen dem Trichterhals und der Unterkante des äußeren Trichteroberteiles durch eine nach innen gewölbte Abrundung vorgenommen ist, wobei zwischen der Abrundung und der Unterkante des inneren Trichteroberteiles ein 1 bis 2,5 mm breiter Ringspalt ausgebildet ist und wobei die Abrundung derart gebogen ist, daß ihre Tangente im Ringspalt und der Trichterhals einen Winkel α von 25 bis 35° einschließen.

Der Mischtrichter gemäß der Erfindung kann auch noch dadurch weitergebildet sein, daß der Winkel α 29 bis 31° beträgt.

Beim erfindungsgemäßen Mischtrichter bleibt das innere Trichteroberteil dadurch vollkommen trocken, daß die aus dem Ringspalt zwischen den Unterkanten von innerem bzw. äußerem Trichteroberteil austretende Flüssigkeit unmittelbar nach unten auf die Innenwand des Trichterhalses abgelenkt wird.

Beim Mischtrichter gemäß der Erfindung wird durch die an der Innenwand des Trichterhalses rotierend nach unten gerichtete Bewegung der Flüssigkeit das durch das innere Trichteroberteil zugeführte Pulver-Luft-Gemisch in die gleiche Richtung gezwungen.

Beim erfindungsgemäßen Mischtrichter wird infolge des nach unten gerichteten Luftstromes ein Aufsteigen der aus der Flüssigkeitsoberfläche unterhalb des Mischtrichters austretenden Brüden in das innere Trichteroberteil verhindert, so daß auch in diesem Bereich keine Pulververkrustungen auftreten.

Beim Mischtrichter gemäß der Erfindung treten aus dem Ringspalt 5 bis 20 m³/h Flüssigkeit bei einem Vordruck der Flüssigkeit von 2 bis 7 bar aus.

In der beigefügten Zeichnung ist ein Ausführungsbeispiel des Gegenstandes der Erfindung schematisch und im Schnitt dargestellt.

Der oberhalb einer Flüssigkeitsoberfläche 1 befindliche Mischtrichter 2 besteht aus einem äußeren Trichteroberteil 3 und einem inneren Trichteroberteil 4, wobei die Oberkanten der beiden trapezförmigen Trichteroberteile (3, 4) fluchten und durch einen Kreisring 5 dichtschließend miteinander verbunden sind. Durch das äußere Trichteroberteil 3, das innere Trichteroberteil 4 und den Kreisring 5 wird ein Ringraum 6 gebildet. Das äußere Trichteroberteil 3 ist in seinem oberen Bereich von einem Eintrittsrohr 7 durchdrungen, durch welches der Ringraum 6 mit Flüssigkeit beaufschlagbar ist.
Ein zylindrischer Trichterhals 8 ist mit der Unterkante des äußeren Trichteroberteiles 3 dichtschließend verbunden. Dabei wird die Verbindung zwischen dem Trichterhals 8, dessen Durchmesser kleiner als der Umfang des unteren Bereiches des äußeren Trichteroberteiles 3 ist, und dem äußeren Trichteroberteil 3 durch eine Abrundung 9 erreicht. Der Ringraum 6 weist an seinem unteren Ende einen Ringspalt 13 auf, welcher zwischen der Unterkante des inneren Trichteroberteiles 4 und der Abrundung 9 ausgebildet ist.

Die Wirkungsweise des Mischtrichters 2 ist wie folgt:
Beim Ausströmen der Flüssigkeit aus dem zwischen dem inneren Trichteroberteil 4 und der Abrundung 9 ausgebildeten Ringspalt 13 wird ein Vakuum erzeugt, durch welches der austretende Flüssigkeitsring 10 nach unten abgebogen und an die Innenwand des Trichterhalses 8 gepreßt wird. Dabei ist die Abrundung 9 derartig gebogen, daß ihre Tangente im Bereich des Ringspaltes 13 mit der Innenfläche des abgebogenen Flüssigkeitsringes 10 bzw. mit dem ihm parallelen Trichterhals 8 einen Winkel α von 25 bis 35° bildet. Durch den tangentialen Eintrag der Flüssigkeit in den Ringraum 6 weist der Flüssigkeitsring 10 auch eine Rotationsbewegung auf; die Flüssigkeit bewegt sich also drehend nach unten. Von oben her wird das innere Trichteroberteil 4 entlang den Pfeilen 11 mit Pulver beaufschlagt. Das herabfallende Pulver-Luft-Gemisch wird durch die sich drehend nach unten bewegende Flüssigkeit erfaßt und benetzt. Wenn die Pulver-Flüssigkeits-Suspension aus dem unteren Ende des Trichterhalses 8 austritt, so bildet sich ein Hohlkegel 12 aus, welcher bis zur Flüssigkeitsoberfläche 1 herunterreicht und dadurch das Entweichen von nicht benetztem Pulver verhindert.

Der erfindungsgemäße Mischtrichter kann zum Auflösen von feinkörnigen Salzen, beispielsweise von Alkalitriphosphaten, in Wasser unter Vermeidung von Staubverlusten oder zum Einbringen eines Feststoffes in eine Flüssigkeit unter Ablauf einer chemischen Reaktion mit positiver Wärmetönung, beispielsweise zum Eintragen von gebrannten Kalk in Naßverfahrensphosphorsäure unter Bildung von Calciumsulfat, verwendet werden.

## Patentansprüche

1. Mischtrichter, bestehend aus einem Trichteroberteil und einem Trichterhals (8), wobei das Trichteroberteil aus je einem trapezförmigen, mit Abstand voneinander angeordneten äußeren Trichteroberteil (3) und inneren Trichteroberteil (4) unter Ausbildung eines Ringraumes (6) aufgebaut ist und wobei der Trichterhals (8) mit der Unterkante des äußeren Trichteroberteiles (3) dichtschließend verbunden ist, dadurch gekennzeichnet, daß die Oberkanten des äußeren Trichteroberteiles (3) und des inneren Trichteroberteiles (4) durch einen horizontal angeordneten Kreisring (5) dichtschließend miteinander verbunden sind, daß die Durchmesser des äußeren Trichteroberteiles (3) und des inneren Trichteroberteiles (4) an den Unterkanten größer sind als der Durchmesser des Trichterhalses (8), daß das äußere Trichteroberteil (3) in seinem oberen Bereich von einem Eintrittsrohr (7) zur Beaufschlagung mit Flüssigkeit tangential durchdrungen ist und daß die Verbindung zwischen dem Trichterhals (8) und der Unterkante des äußeren Trichteroberteiles (3) durch eine nach innen gewölbte Abrundung (9) vorgenommen ist, wobei zwischen der Abrundung (9) und der Unterkante des inneren Trichteroberteiles (3) ein 1 bis 2,5 mm breiter Ringspalt (13) ausgebildet ist und wobei die Abrundung (9) derart gebogen ist, daß ihre Tangente im Ringspalt (13) und der Trichterhals (8) einen Winkel α von 25 bis 35° einschließen.

2. Mischtrichter nach Anspruch 1, dadurch gekennzeichnet, daß der Winkel α 29 bis 31° beträgt.

## Claims

1. A mixing funnel, comprising a funnel upper section and a funnel neck (8), the funnel upper section being made up of one outer funnel upper section (3) and one inner funnel upper section (4) each one of a trapezoidal shape arranged at a distance from each other to form an annular space (6) and the funnel neck (8) being joined to the lower edge of the outer funnel upper section (3) in a tightly sealing manner, wherein the upper edge of the outer funnel upper section (3) and of the inner funnel upper section (4) are joined to each other by a horizontally arranged circular ring (5) in a tightly sealing manner, wherein the diameters of the outer funnel upper section (3) and of the inner funnel upper section (4) are larger at the bottom edges than the diameter of the funnel neck (8), wherein the outer funnel upper section (3) is penetrated tangentially in its upper region by an inlet tube (7) for feeding with liquid, and wherein the joint between the funnel neck (8) and the lower edge of the outer funnel upper section (3) is made by an inwardly arched rounded section (9), a 1 to 2.5 mm wide annular gap (13) being formed between the rounded section (9) and the lower edge of the inner funnel upper section (3) and the rounded section (9) being curved in such a way that its tangent in the annular gap (13) and the funnel neck (8) include an angle α of 25 to 35°.

2. The mixing funnel as claimed in claim 1, wherein the angle α is 29 to 31°.

## Revendications

1. Entonnoir mélangeur consistant en une partie haute d'entonnoir et une douille d'entonnoir (8), la partie haute d'entonnoir étant constituée d'une partie haute extérieure d'entonnoir (3) et d'une partie haute intérieure d'entonnoir (4) chacune de forme trapézoîdale, disposées à distance l'une de l'autre avec formation d'un espace annulaire (6) et dans lequel la douille d'entonnoir (8) est reliée de manière étanche avec le bord inférieur de la partie haute extérieure d'entonnoir (3), caractérisé en ce que les bords supérieurs de la partie haute extérieure d'entonnoir (3) et de la partie haute intérieure d'entonnoir (4) sont reliés entre eux par une couronne (5) disposée horizontalement, en ce que les diamètres de la partie haute extérieure d'entonnoir (3) et de la partie haute intérieure d'entonnoir (4) sur leurs bords inférieurs sont supérieurs au diamètre de la douille d'entonnoir (8), en ce que la partie haute extérieure d'entonnoir (3) est traversée dans sa partie supérieure par un tube d'entrée (7) pour l'admission de liquide et en ce que la liaison entre la douille d'entonnoir (8) et le bord inférieur de la partie haute extérieure d'entonnoir (3) s'effectue par un arrondi (9) bombé vers l'intérieur, avec formation entre l'arrondi (9) et le bord de la partie haute intérieure d'entonnoir (3) d'une fente annulaire de 1 à 2,5 mm de large et l'arrondi (9) étant bombé de telle sorte que sa tangente dans l'espace annulaire (13) et la douille d'entonnoir (8) fassent un angle α de 25 à 35°.

2. Entonnoir mélangeur selon la revendication 1, caractérisé en ce que l'angle α est de 29 à 31°.
